# EUROPÄISCHE PATENTSCHRIFT

(11) **EP 3 150 344 B1**
(45) Veröffentlichungstag und Bekanntmachung des Hinweises auf die Patenterteilung: **25.09.2024**
(21) Anmeldenummer: 16191748.9
(22) Anmeldetag: 30.09.2016
(51) Int. Cl.: B27M 1/08

(54) **AUSRICHTVORRICHTUNG ZUM AUSRICHTEN VON WERKSTÜCKEN SOWIE BEARBEITUNGSMASCHINE**
ALIGNMENT DEVICE FOR ALIGNING WORKPIECES AND PROCESSING MACHINE
DISPOSITIF D'ALIGNEMENT POUR ALIGNER DES PIÈCES À USINER ET MACHINE D'USINAGE

(30) Priorität: 30.09.2015 DE 202015105148 U
(43) Veröffentlichungstag der Anmeldung: 05.04.2017
(73) Patentinhaber: HOMAG GmbH, 72296 Schopfloch (DE)
(72) Erfinder: Herbstreuth, Achim, 72293 Glatten (DE); Blöchle, Joachim, 72160 Horb a. N. (DE); Müller, Michael, 72178 Waldachtal (DE); Sieber, Harald, 72160 Horb a. N. (DE); Heim, Wolfgang, 71149 Bondorf (DE)
(74) Vertreter: Hoffmann Eitle

(56) Entgegenhaltungen:
- EP-A1- 1 657 200
- EP-A2- 1 336 459
- WO-A1-2005/113206
- US-B1- 6 189 682

## Beschreibung

### Technisches Gebiet

Die Erfindung betrifft ein Verfahren zum Zuführen von bevorzugt plattenförmigen Werkstücken, gemäß dem Oberbegriff des Anspruchs 1. Ein solches Verfahren ist aus dem Dokument US6189682 B1 bekannt.

Ferner betrifft die Erfindung eine Bearbeitungsmaschine.

### Stand der Technik

Ausrichtvorrichtungen und Verfahren der eingangs genannten Art finden bspw. beim Zuführen von insbesondere plattenförmigen Werkstücken zu Bearbeitungsmaschinen Verwendung.

Die bekannten Ausführungsformen von Ausrichtvorrichtungen und Verfahren nutzen beim Ausrichten des Werkstücks beispielsweise Transportrollen-systeme. Beim Einsatz dieser Systeme kommt es aufgrund der Massenträgheit bei großen Be- oder Entschleunigungen des Werkstücks häufig zu Schlupf zwischen dem Transportsystem und dem Werkstück. Daraus ergeben sich Abweichungen bzgl. des Zeitintervalls von Bauteil zu Bauteil und dem Teileabstand zwischen zwei aufeinanderfolgenden Werkstücken (üblicherweise erfasst als Abstand zwischen Hinterkante eines vorauslaufenden Werkstücks zur Vorderkante eines nachlaufenden Werkstücks). Diese Abweichungen von geforderten Zielwerten führen zwangsweise zu einer Leistungsminderung der nachgeschalteten Bearbeitungsmaschine. Zum Ausrichten eines Werkstücks wird im Stand der Technik ein quer zur Transportrichtung stehendes Ausrichtlineal eingesetzt. Eine solche Vorrichtung und ein solches Verfahren beruhen darauf, dass das Werkstück während des Bewegens/Zuführens und unmittelbar vor der Bearbeitungsmaschine an dem Ausrichtlineal zum Stillstand gebracht wird, um winklig ausgerichtet zu werden. Nach dem Ausrichten gibt das Ausrichtlineal den Transportweg des Werkstücks wieder frei, indem es aus der Ebene des Transports bewegt wird. Die Ebene des Transports bezeichnet die Ebene, in der die Werkstücke bewegt werden. Dadurch, dass das Werkstück während des Bewegens/Zuführens abgebremst wird und nachfolgend wieder beschleunigt werden muss, ergeben sich nicht kalkulierbare zeitliche Verluste, die vor dem Zuführen in die Bearbeitungsmaschine nicht mehr kompensiert werden können.

Der vorgestellte Stand der Technik kann die stetig steigenden Leistungsanforderungen bezüglich der Ausbringungen der Gesamtanlage nicht mehr wie gefordert umsetzen und ist aus diesem Grund nicht zukunftsträchtig.

Ferner ist das Dokument WO 2005/113206 A1 bekannt, das eine Vorrichtung sowie ein Verfahren für eine Hobelmaschine betrifft.

Die US 6,189,682 B1 zeigt eine Fördereinrichtung, mit der Blöcke auf jedem Lader der Fördereinrichtung platziert werden können.

### Gegenstand der Erfindung

Es ist Aufgabe der vorliegenden Erfindung das Zuführen von insbesondere plattenförmigen Werkstücken zu einer Bearbeitungsmaschine in zuvor definierten Abständen bzw. Zeitintervallen und das Ausrichten der genannten Werkstücke vor der Bearbeitungsmaschine in effizienter Weise zu gestalten. Bevorzugt sollen ferner eine hohe Produktivität durch einen konstanten Teilefluss und eine hohe Variabilität hinsichtlich der Werkstückgrößen bei einer konstruktiv einfachen Gestaltung gewährleistet sein.

Diese Aufgabe wird erfindungsgemäß durch ein Verfahren mit den Merkmalen von Anspruch 1 gelöst. Weitere bevorzugte Ausgestaltungen finden sich in den Unteransprüchen.

Bei den mit dem Verfahren gemäß Anspruch 1 geförderten Werkstücken kann es sich um Bauteile wie Fußbodenpaneele, Türen, Tischplatten, Möbelfronten, Küchenarbeitsplatten oder ähnliches handeln. Derartige, bevorzugt plattenförmige, Werkstücke können einer Bearbeitungsmaschine zugeführt werden, um diese beispielsweise spanend zu bearbeiten.

Erfindungsgemäß umfasst eine Ausrichtvorrichtung, die beispielsweise als eine Zuführeinrichtung verwendet werden kann, eine Fördereinrichtung zum Bewegen von Werkstücken mit einer Ausgangsgeschwindigkeit v₀ in einer Transportrichtung zu einer Ausrichtsektion. Die Transportrichtung von der Fördereinrichtung bspw. zur Bearbeitungsmaschine oder einer weiteren Transportstrecke hin beziehungsweise von der Ausrichtsektion in eine nachfolgend detaillierter erläuterte Kompensationssektion wird als Transportrichtung bezeichnet.

Die Ausrichtsektion weist mindestens eine Ausrichteinrichtung zum Ausrichten der mit der Fördereinrichtung bewegten Werkstücke an einer quer zur Transportrichtung verlaufenden Werkstückkante auf. Die zumindest eine Ausrichteinrichtung ist an einem umlaufenden Trägerelement angeordnet, sodass diese abschnittsweise in der Transportrichtung bewegbar ist.

Beispielsweise kann das umlaufende Trägerelement über in Transportrichtung beabstandeten Umlenkrollen geführt werden. Zumindest eine der Umlenkrollen kann angetrieben werden. Ferner ist es bevorzugt, dass die Umlenkrollen in einer horizontalen Ebene angeordnet sind.

Die Bewegung des Trägerelements kann durch dessen Umlaufgeschwindigkeit, die der ersten Geschwindigkeit v₁ entspricht, charakterisiert werden. Dabei wird die erste Geschwindigkeit v₁ üblicherweise derart gewählt, sodass diese kleiner der Ausgangsgeschwindigkeit v₀ der Werkstücke ist. In diesem Fall würde eine Vorderkante eines mit der Fördereinrichtung bewegten Werkstücks mit der Ausrichteinrichtung, die in einem konkreten Beispiel durch eine Nocke ausgebildet wird, in Kontakt kommen und auf Grund der Geschwindigkeitsdifferenz ausgerichtet werden.

Alternativ ist es möglich, dass die erste Geschwindigkeit v₁ (Geschwindigkeit der Ausrichteinrichtung) größer der Ausgangsgeschwindigkeit v₀ des Werkstücks gewählt wird. Diese Variante kommt zum Einsatz, wenn die Ausrichteinrichtung an einer Hinterkante eines Werkstücks angreift und durch diesen Kontakt eine Ausrichtung des Werkstücks durchgeführt wird.

Durch die bewegbare Ausrichteinrichtung entfällt die Notwendigkeit, das Werkstück zum Ausrichten anzuhalten und anschließend wieder freizugeben sowie zu beschleunigen, sodass der Zeitverlust durch das Ausrichten kontrolliert und geregelt erfolgt.

Ferner verläuft die Fördereinrichtung erfindungsgemäß abschnittsweise benachbart zum umlaufenden Trägerelement, wobei ein Endabschnitt der Fördereinrichtung in Transportrichtung jenseits eines Endabschnitts des umlaufenden Trägerelements befindlich ist. Auf diese Weise wird eine vorteilhafte Übergabe des Werkstücks zu einer Bearbeitungsmaschine oder einer weiteren Transportstrecke bereitgestellt. Ferner kann bspw. direkt anschließend an die Ausrichtsektion eine Kompensationssektion ausgebildet werden.

Eine Kompensationssektion zum Ändern der Geschwindigkeit des Werkstücks ist gemäß einer bevorzugten Ausführungsform nach der Ausrichtsektion an der zur Bearbeitungsmaschine weisenden Seite vorgesehen und umfasst zumindest eine Fördereinrichtung, insbesondere einen Förderriemen. Die Zielgeschwindigkeit des Werkstücks, die dem Werkstück in der Kompensationssektion verliehen wird, ist eine zweite Geschwindigkeit v₂, welche üblicherweise höher zu einer ersten Geschwindigkeit v₁ gewählt werden kann. Das Anpassen der Geschwindigkeit des ausgerichteten Werkstücks ermöglicht eine Korrektur des Zeitintervalls zwischen Werkstücken beziehungsweise ein Justieren des Teileabstands und trägt zur exakten Einhaltung eines vorab festgelegten/vorausberechnet Zeitintervall und daher zur Leistungssteigerung der Bearbeitungsmaschine bei.

Die bewegbare Ausrichteinrichtung kann nach einer bevorzugten Ausführungsform durch mindestens eine Nocke gebildet sein, die in die Ebene des Transports hineinragt. Die Ebene des Transports bezeichnet die Ebene, in der die Werkstücke bewegt werden. Die Nocke ist an dem in Transportrichtung mit der ersten Geschwindigkeit v₁ umlaufenden Trägerelement angeordnet. Das Ausrichten findet durch den Kontakt der in Transportrichtung ersten Kante des Werkstücks mit der bewegbaren Nocke statt.

In einer bevorzugten Ausführungsform ist das Trägerelement mit zwei oder mehr Nocken zum Ausrichten des Werkstücks versehen. Nachdem das Trägerelement mehrere Nocken aufweist, kann im Vergleich zu einem Trägerelement mit einer Nocke schneller eine Aufnahmeposition für das nachfolgende Werkstück mit einer weiteren Nocke eingenommen und/oder kann das Ausrichten durch eine größere Führungslänge zwischen der Mehrzahl an Nocken genauer durchgeführt werden.

Ferner ist es bevorzugt die Nocken auf dem Trägerelement so anzuordnen, dass diese in Relation zur Gesamtlänge des Trägerelementes äquidistant voneinander beabstandet sind. Durch diese Konfiguration kann die Effizienz der Ausrichtvorrichtung gesteigert werden, da das Trägerelement zwischen der später beschriebenen neutralen Position und der Aufnahmeposition für ein nachfolgendes Werkstück weniger weit verfahren werden muss.

Nach einer weiteren Ausführungsform werden in der Ausrichtsektion eine Vielzahl von in Transportrichtung umlaufenden Bändern bereitgestellt, die quer zur Transportrichtung voneinander beabstandet sind. Die Bänder werden vorzugsweise synchron zueinander angetrieben, sodass durch die Nocken auf den nebeneinander angeordneten Bändern zusammen die Ausrichteinrichtung für das Werkstück bilden. Bei der Verwendung mehrerer Bänder kann die Führungslänge zum Ausrichten vergrößert werden, sodass die Genauigkeit des Ausrichtvorgangs verbessert wird. Beispielsweise ist es möglich, Werkstücke mit hoher Genauigkeit auszurichten, die Querrichtung (quer zur Förderrichtung) eine relativ große Breite aufweisen.

Bevorzugter Weise weist die Ausrichtvorrichtung eine Steuereinrichtung zum Einstellen und Ändern der Umlaufgeschwindigkeit des Trägerelementes, die der ersten Geschwindigkeit entspricht, und ggf. der zweiten Geschwindigkeit auf. Bezüglich der Anpassung der Geschwindigkeit des Werkstücks in der Kompensationssektion durch die genannte Steuereinrichtung kann beispielsweise zwischen einer positiven und einer negativen Korrektur unterschieden werden. Der erste Fall einer positiven Korrektur wird dann durchgeführt, wenn die aktuelle Loswechselzeit größer als die geforderte Loswechselzeit ist. Das heißt, der Teileabstand zwischen den Werkstücken muss verringert werden. Dies geschieht durch Erhöhung der zweiten Geschwindigkeit innerhalb der Kompensationssektion. Bei dem zweiten Fall, einer negativen Korrektur, wird das Werkstück innerhalb der Kompensationssektion mit einer niedrigeren zweiten Geschwindigkeit transportiert, sodass der Teileabstand vergrößert wird. Wenn die aktuelle Loswechselzeit der geforderten Loswechselzeit entspricht, so entfällt die Notwendigkeit einer weiteren positiven oder negativen Korrektur.

Die Erfindung schließt ebenfalls eine Bearbeitungsmaschine, insbesondere eine Kantenbearbeitungsmaschine mit einer Ausrichtvorrichtung, die sowohl die vorangegangenen Merkmale und die genannten Vorteile aufweisen kann, ein, wobei die Bearbeitungsmaschine eine nachrangig angeordnete Bearbeitungssektion mit einem Bearbeitungswerkzeug, insbesondere einem Fräser, vorsieht.

Gemäß einer weiteren Variante kann die Ausrichtvorrichtung mit einer Transporteinrichtung gekoppelt sein, mittels derer Werkstücke bewegt werden. Die Ausrichtvorrichtung kann in diesem Fall zum Ausrichten und ggf. Puffern von Werkstücken verwendet werden. Am Ausgang einer solchen Transporteinrichtung kann eine Verpackungseinheit zur Verpackung der Werkstücke, eine Abstapelungsvorrichtung zum Abstapeln der Werkstücke oder ähnliches vorgesehen sein.

Erfindungsgemäß wird ein Verfahren zum Zuführen von bevorzugt plattenförmigen Werkstücken bereitgestellt, mit einer Ausrichtvorrichtung nach Anspruch 1, welches Verfahren die Schritte umfasst:
- Bereitstellen eines Werkstücks mit einer Ausgangsgeschwindigkeit in Transportrichtung mittels einer Fördereinrichtung;
- Ausrichten des Werkstücks durch Kontakt einer Kante (insbesondere einer in Transportrichtung vorderen oder hinteren Kante) des Werkstücks mit einer Ausrichteinrichtung, die abschnittsweise in der Transportrichtung durch ein umlaufendes Trägerelement bewegbar ist, sodass das Werkstück durch die Fördereinrichtung mit der Ausrichteinrichtung in Kontakt kommt und dabei ausgerichtet wird;
- Freigeben des Werkstücks von der Ausrichteinrichtung, insbesondere durch Bewegen der Ausrichteinrichtung aus der Ebene des Transports in vertikaler Richtung nach unten.

Bevorzugt kann das Verfahren ferner die Schritte aufweisen:
- Nach der Freigabe des Werkstücks von der Ausrichteinrichtung, Ändern der Geschwindigkeit des Werkstücks auf eine zweite Geschwindigkeit v₂ in einer Kompensationssektion, insbesondere zur Korrektur einer Loswechselzeit und/oder zum Justieren des Teileabstandes.

Nach der Freigabe des Werkstücks kann die Ausrichteinrichtung entgegen der Transportrichtung bewegt und durch eine Bewegung in vertikaler Richtung nach oben zugestellt werden, um mit einem Werkstück in Eingriff zu gelangen.

### Kurze Beschreibung der Zeichnungen

Nachfolgend wird eine beschriebene Ausführungsform der erfindungsgemäßen Ausrichtvorrichtung näher erläutert. Es zeigen:
- Fig. 1: eine perspektivische Ansicht der Zuführeinheit mit einer Ausricht- und einer Kompensationssektion;
- Fig. 2: eine Seitenansicht der Ausrichtsektion mit einem Werkstück; eine Nocke ist in der Aufnahmeposition;
- Fig. 3: eine Seitenansicht der Ausricht- und der Kompensationssektion mit dem Werkstück; die Nocke ist in der neutralen Position nach der Freigabe des Werkstücks;

### Detaillierte Beschreibung einer bevorzugten Ausführungsform

Fig. 1 zeigt eine perspektivische Ansicht einer beispielhaften Ausführungsform einer Ausrichtvorrichtung mit einer Ausrichtsektion 10 und einer Kompensationssektion 20. Im vorliegenden Ausführungsbeispiel wird die Ausrichtvorrichtung als eine Zuführeinrichtung verwendet, mit der Werkstücke in eine Kantenbearbeitungsmaschine gefördert und im Zuge dessen ausgerichtet werden. Die Ausrichtvorrichtung umfasst mehrere in einer Transportrichtung 50 (in Fig. 1 durch einen Pfeil veranschaulicht) verlaufende Fördereinrichtungen 21, 22 zum Fördern von plattenförmigen Werkstücken. Die Fördereinrichtungen 21, 22 (hier: Förderriemen) werden durch einen gemeinsamen Motor 24 angetrieben.

In der vorliegenden Ausführungsform ist die Erstreckungsrichtung der Fördereinrichtungen 21 und der Fördereinrichtungen 22 in Transportrichtung 50 unterschiedlich. Die Fördereinrichtungen 21, 22 können jedoch auch in Transportrichtung die gleiche Erstreckung aufweisen.

In der Ausrichtsektion 10 sind in der vorliegenden Ausführungsform sieben Bänder 11 (Trägerelemente) gezeigt, die quer zu der Transportrichtung 50 voneinander beabstandet sind. Die Anzahl der Bänder kann jedoch von der genannten Zahl abweichen. Die Bänder 11 werden durch einen gemeinsamen Motor 13 angetrieben.

Jedes der Bänder 11 weist zwei Nocken 12 (Ausrichteinrichtungen) auf, die in gleichen Abständen am Band 11 befestigt sind. Die gestrichelte Linie in Figur 1, die durch das gedankliche Verbinden der in Querrichtung benachbarten Nocken entsteht, stellt die Gesamtheit der bewegbaren Nocken mit einer gewissen Führungslänge dar. Somit kann ein Werkstück an mehreren nebeneinander angeordneten Nocken zur Anlage kommen, um dieses auszurichten.

In der Kompensationssektion 20 sind die Fördereinrichtungen 21, 22 (Förderriemen) angeordnet, jedoch nicht die Bänder 11 mit den Nocken 12. Ein vorgelagerter Transport sowie eine nachgeschaltete Bearbeitungsmaschine sind nicht dargestellt.

Eine Seitenansicht der Ausrichtvorrichtung ist in Fig. 2 abgebildet. In der dargestellten Situation wird das Werkstück 40 in die Ausrichtsektion 10 durch den vorgelagerten Transport (nicht dargestellt) mit der Ausgangsgeschwindigkeit v₀ eingebracht. Im vorliegenden Beispiel entspricht die Ausgangsgeschwindigkeit v₀ der Umlaufgeschwindigkeit der Fördereinrichtungen 21, 22. Gleichzeitig wird das Band 11 und damit auch die darauf befindliche, in vertikaler Richtung nach oben weisende Nocke 12 mit einer ersten Geschwindigkeit v₁ in Transportrichtung 50 bewegt. Die gezeigte Position des in die Ebene des Transports ragenden Nockens 12 wird als Aufnahmeposition bezeichnet.

Um die Ausrichtung eines Werkstücks durchzuführen, ist die Ausgangsgeschwindigkeit v₀ größer als die erste Geschwindigkeit v₁ (v₀ > v₁). Somit kommt es beim Einführen des Werkstücks in die Ausrichtsektion 10 zum Kontakt der in Transportrichtung ersten (vorderen) Kante 41 des Werkstücks 40 mit der Nocke 12. Das Werkstück 40 wird durch den vorgelagerten Transport sowie die Förderriemen 21, 22 gegen die Nocken 12 gefördert, die mit der ersten Geschwindigkeit v₁ bewegt wird. Durch dieses Anpressen des Werkstücks 40 an die Nocke 12 wird das Werkstück 40 in der Ausrichtsektion 10 an der zumindest einen Nocke 12 ausgerichtet.

Das Ausrichten geschieht über eine gewisse Strecke innerhalb der Ausrichtsektion 10, solange die Nocke 12 in die Ebene des Transports 50 hineinragt und/oder die erste Geschwindigkeit v₁ kleiner als die Ausgangsgeschwindigkeit v₀ beziehungsweise kleiner als die zweite Geschwindigkeit v₂ ist. Die Ausrichtstrecke beträgt in der dargestellten Ausführungsform ca. 450 mm.

Wenn das ausgerichtete Werkstück 40 nahe dem Ende der Ausrichtsektion 10 angelangt ist, wird die erste Geschwindigkeit v₁ des Bandes 11 soweit erhöht, dass sich die Nocke 12 von der in Transportrichtung 50 ersten Kante 41 des Werkstücks 40 ablöst und entfernt. Hierdurch wird das Werkstück 40 freigegeben. Sobald die Nocke 12 die neutrale Position erreicht hat, dargestellt in Fig. 3, wird das Band 11 abgebremst. Die neutrale Position ist in der gezeigten Ausführung dadurch gekennzeichnet, dass sich beide auf dem Band 11 angeordneten Nocken 12 in einer Ebene parallel zur Ebene des Transports 50 befinden. Die Geschwindigkeit des Bandes 11 bzw. der Bänder 11 kann in neutraler Position auf bis zu 0 m/s abgesenkt werden. Zeitgleich wird das Werkstück 40 von den Förderriemen 21, 22 weiter gefördert. Diese Einrichtungen prägen dem freigegebenen Werkstück 40 die gewünschte Geschwindigkeit v₂ auf. Die zweite Geschwindigkeit v₂ wird so gewählt, dass die geforderte Loswechselzeit beziehungsweise der geforderte Teileabstand eingehalten wird.

Die zweite Geschwindigkeit v₂ kann dabei gleich der Geschwindigkeit v₀ sein. Dies bedeutet, dass die Fördereinrichtungen 21, 22 nach Freigabe des Werkstücks 40 von den Nocken nicht beschleunigt oder abgebremst werden.

Gemäß einer Alternative ist es jedoch auch möglich, dass sich die zweite Geschwindigkeit v₂ (Geschwindigkeit innerhalb der Kompensationssektion 20) von der Geschwindigkeit v₀ unterscheidet, und das Werkstück nach Freigabe von den Nocken 12 nochmals verlangsamt oder beschleunigt wird.

Nachdem die in Transportrichtung 50 zweite, in Transportrichtung hintere Kante 42 des Werkstücks einen gewissen Bereich der Ausrichtsektion 10 passiert hat, wird das Band 11 so bewegt, dass die Nocke 12 in die Aufnahmeposition gebracht wird, die der Stellung von Fig. 2 entspricht. Unter den gewissen Bereich der Ausrichtsektion 10 fallen bevorzugter Weise die ersten 120 mm der Ausrichtstrecke.

Zur Korrektur der Loswechselzeit innerhalb der Kompensationssektion 20 steht in einer bevorzugten Ausführungsform eine Strecke von maximal 400 mm zur Verfügung. Auf dieser Kompensationsstrecke kann durch den Förderriemen 21, 22 eine zweite Geschwindigkeit v₂ von maximal 50 m/min beziehungsweise eine maximale Beschleunigung von 5 m/s² auf das Werkstück 40 aufgebracht werden.

Gemäß einer alternativen, in den Figuren nicht gezeigten Ausführungsform wird die erste Geschwindigkeit v₁ (Geschwindigkeit der Nocken 12) größer der Ausgangsgeschwindigkeit v₀ des Werkstücks gewählt. Diese Variante kommt zum Einsatz, wenn die Nocken 12 an einer Hinterkante 42 des Werkstücks 40 angreifen und dabei das Werkstück in Transportrichtung schiebend ausrichten.

## Patentansprüche

1. Verfahren zum Zuführen von bevorzugt plattenförmigen Werkstücken mit einer Ausrichtvorrichtung zum Ausrichten der Werkstücke (40), die bevorzugt zumindest teilweise aus Holz, Holzwerkstoffen, Kunststoff oder dergleichen bestehen, wobei die Ausrichtvorrichtung
eine Fördereinrichtung (21, 22) zum Bewegen von Werkstücken (40) in einer Transportrichtung (50) und
eine Ausrichtsektion (10) mit mindestens einer Ausrichteinrichtung (12) zum Ausrichten einer quer zur Transportrichtung (50) verlaufenden Kante eines Werkstücks (40) aufweist,
wobei die zumindest eine Ausrichteinrichtung (12) an einem umlaufenden Trägerelement (11), insbesondere einem Riemen, angeordnet ist, sodass diese abschnittsweise in der Transportrichtung bewegbar ist,
**dadurch gekennzeichnet, dass**
die Fördereinrichtung (21, 22) abschnittsweise benachbart zum umlaufenden Trägerelement (11) verläuft, und wobei ein Endabschnitt der Fördereinrichtung (21, 22) in Transportrichtung (50) jenseits eines Endabschnitts des umlaufenden Trägerelements (11) befindlich ist,
wobei das Verfahren die Schritte umfasst:
- Bereitstellen eines Werkstücks mit einer Ausgangsgeschwindigkeit in Transportrichtung mittels der Fördereinrichtung;
- Ausrichten des Werkstücks durch Kontakt einer Kante, insbesondere einer in Transportrichtung vorderen oder hinteren Kante, des Werkstücks mit der Ausrichteinrichtung, sodass das Werkstück durch die Fördereinrichtung mit der Ausrichteinrichtung in Kontakt kommt und dabei ausgerichtet wird;
- Freigeben des Werkstücks von der Ausrichteinrichtung, insbesondere durch Bewegen der Ausrichteinrichtung aus der Ebene des Transports in vertikaler Richtung nach unten.

2. Verfahren gemäß Anspruch 1, ferner umfassend den Schritt:
- nach der Freigabe des Werkstücks von der Ausrichteinrichtung, Ändern der Geschwindigkeit des Werkstücks auf eine zweite Geschwindigkeit (v2) in einer Kompensationssektion, insbesondere zur Korrektur einer Loswechselzeit und/oder zum Justieren des Teileabstandes.

3. Verfahren nach Anspruch 1, wobei die Ausrichtvorrichtung ferner eine Kompensationssektion (20) umfasst, die zumindest die Fördereinrichtung (21, 22) zum Bewegen des Werkstücks (40) in Transportrichtung (50), insbesondere einen Förderriemen, aufweist.

4. Verfahren nach einem der vorangehenden Ansprüche, bei dem die Ausrichteinrichtung mindestens eine Nocke (12) aufweist, die durch eine Bewegung des Trägerelementes (11) in die Ebene des Transports hineinragen kann.

5. Verfahren nach Anspruch 4, bei dem die Ausrichteinrichtung zumindest zwei Nocken (12) auf dem Trägerelement (11) aufweist, wobei die Nocken (12) in Relation zur Gesamtlänge des Trägerelementes (11) äquidistant voneinander beabstandet sind.

6. Verfahren nach einem der vorangegangenen Ansprüche, bei dem die Ausrichtsektion (10) eine Vielzahl von umlaufenden Trägerelementen (11) aufweist, die quer zur Transportrichtung (50) voneinander beabstandet sind.

7. Verfahren gemäß Anspruch 6, bei dem die Trägerelemente (11) mittels eines gemeinsamen Motors (13) angetrieben werden.

8. Verfahren nach einem der vorangegangenen Ansprüche, **dadurch gekennzeichnet, dass** die Ausrichtvorrichtung eine Vielzahl von Fördereinrichtungen (21, 22) aufweist, wobei benachbart zu einem Trägerelement (11) eine Fördereinrichtung (21, 22) angeordnet ist.

9. Verfahren gemäß Anspruch 8, bei dem die Fördereinrichtungen (21, 22) durch einen gemeinsamen Motor (24) angetrieben werden.

10. Verfahren nach einem der vorangehenden Ansprüche, **dadurch gekennzeichnet, dass** die Geschwindigkeit der Fördereinrichtung (21, 22) kleiner der Geschwindigkeit des Trägerelements (11) festgelegt ist.

11. Verfahren nach einem der Ansprüche 1-9, **dadurch gekennzeichnet, dass** die Geschwindigkeit der Fördereinrichtung (21, 22) größer der Geschwindigkeit des Trägerelements (11) festgelegt ist.

12. Verfahren nach einem der vorangehenden Ansprüche, **dadurch gekennzeichnet, dass** die Ausrichtvorrichtung eine Steuereinrichtung zum Einstellen und ggf. Ändern der Umlaufgeschwindigkeit des zumindest einen Trägerelementes (11) und/oder zum Einstellen und ggf. Ändern der Geschwindigkeit der zumindest einen Fördereinrichtung (21, 22) aufweist.

13. Verfahren nach einem der vorangehenden Ansprüche, **dadurch gekennzeichnet, dass** das umlaufende Trägerelement (11) über in Transportrichtung beabstandeten, und bevorzugt in einer horizontalen Ebene befindlichen, Umlenkrollen geführt wird, wobei bevorzugt zumindest eine der Umlenkrollen angetrieben ist.

14. Bearbeitungsmaschine, insbesondere Kantenbearbeitungsmaschine, mit einer Ausrichtvorrichtung, die zur Durchführung eines Verfahrens gemäß einem der vorangegangenen Ansprüche eingerichtet ist, und zumindest einer in Transportrichtung nachrangig angeordneten Bearbeitungssektion mit einem Bearbeitungswerkzeug, insbesondere einem Kantenbearbeitungswerkzeug wie einem Fräser.

## Claims

1. Method for feeding preferably planar workpieces with an alignment device for aligning the workpieces (40), which preferably consist at least in part of wood, wood-based materials, plastics material or the like, wherein the alignment device comprises
a conveying means (21, 22) for moving workpieces (40) in a transport direction (50) and
an alignment section (10) having at least one alignment means (12) for aligning an edge of a workpiece (40) that extends transversely to the transport direction (50),
wherein the at least one alignment means (12) is arranged on a circulating support element (11), in particular a belt, such that it can be moved at least in portions in the transport direction,
**characterised in that** the conveying means (21, 22) extends at least in portions adjacently to the circulating support element (11), and wherein an end portion of the conveying means (21, 22) is beyond an end portion of the circulating support element (11) in the transport direction (50),
wherein the method comprises the steps of:
- providing a workpiece with a starting speed in the transport direction by means of the conveying means;
- aligning the workpiece by contacting an edge, in particular a front or rear edge of the workpiece in the transport direction, with the alignment means, such that the workpiece comes into contact with the alignment means by means of the conveying means and is aligned in the process;
- releasing the workpiece from the alignment means, in particular by moving the alignment means vertically downwards out of the transport plane.

2. Method according to claim 1, further comprising the step of:
- after releasing the workpiece from the alignment means, changing the speed of the workpiece to a second speed (v2) in a compensation section, in particular to correct a batch change time and/or to adjust the spacing between parts.

3. Method according to claim 1, wherein the alignment device further comprises a compensation section (20) which comprises at least the conveying means (21, 22) for moving the workpiece (40) in the transport direction (50), in particular a conveyor belt.

4. Method according to any of the preceding claims, wherein the alignment means comprises at least one cam (12) which can project into the transport plane by means of the movement of the support element (11).

5. Method according to claim 4, wherein the alignment means comprises at least two cams (12) on the support element (11), wherein the cams (12) are equidistant from one another in relation to the total length of the support element (11).

6. Method according to any of the preceding claims, wherein the alignment section (10) comprises a plurality of circulating support elements (11) which are spaced apart from one another transversely to the transport direction (50) .

7. Method according to claim 6, wherein the support elements (11) are driven by means of a common motor (13).

8. Method according to any of the preceding claims, **characterised in that** the alignment device comprises a plurality of conveying means (21, 22), wherein a conveying means (21, 22) is arranged adjacently to a support element (11) .

9. Method according to claim 8, wherein the conveying means (21, 22) are driven by a common motor (24).

10. Method according to any of the preceding claims, **characterised in that** the speed of the conveying means (21, 22) is set to be less than the speed of the support element (11) .

11. Method according to any of claims 1 to 9, **characterised in that** the speed of the conveying means (21, 22) is set to be greater than the speed of support element (11) .

12. Method according to any of the preceding claims, **characterised in that** the alignment device comprises a control means for setting and, if necessary, changing the circulation speed of the at least one support element (11) and/or for setting and, if necessary, changing the speed of the at least one conveying means (21, 22).

13. Method according to any of the preceding claims, **characterised in that** the circulating support element (11) is guided over deflection rollers that are spaced apart in the transport direction and that are preferably located in a horizontal plane, wherein preferably at least one of the deflection rollers is driven.

14. Machining centre, in particular a machine for machining edges, comprising an alignment device which is configured to carry out a method according to any of the preceding claims, and at least one machining section that has a machining tool, in particular an edge machining tool such as a milling cutter, and that is arranged downstream in the transport direction.

## Revendications

1. Procédé de fourniture de pièces à travailler de préférence en forme de plaque avec un dispositif d'orientation pour l'orientation des pièces à travailler (40) qui se composent de préférence au moins partiellement de bois, de matériaux dérivés du bois, de matière plastique ou similaires, dans lequel le dispositif d'orientation présente
un dispositif de transport (21, 22) pour le déplacement de pièces à travailler (40) dans un sens de transport (50) et
une section d'orientation (10) avec au moins un système d'orientation (12) pour l'orientation d'un bord d'une pièce à travailler (40) s'étendant transversalement au sens de transport (50),
dans lequel l'au moins un système d'orientation (12) est disposé au niveau d'un élément porteur (11) rotatif, en particulier une courroie de sorte que celui-ci soit mobile par sections dans le sens de transport,
**caractérisé en ce que**
le dispositif de transport (21, 22) s'étend par sections de manière contigüe à l'élément porteur (11) rotatif, et dans lequel une section d'extrémité du dispositif de transport (21, 22) dans le sens de transport (50) se trouve au-delà d'une section d'extrémité de l'élément porteur (11) rotatif, dans lequel le procédé comprend les étapes suivantes :
- la fourniture d'une pièce à travailler à une vitesse de sortie dans le sens de transport au moyen du dispositif de transport ;
- l'orientation de la pièce à travailler par contact d'un bord, en particulier d'un bord avant ou arrière dans le sens de transport, de la pièce à travailler avec le système d'orientation de sorte que la pièce à travailler entre en contact avec le système d'orientation par le dispositif de transport et soit alors orientée ;
- la libération de la pièce à travailler du système d'orientation, en particulier par le déplacement du système d'orientation hors du plan du transport dans le sens vertical vers le bas.

2. Procédé selon la revendication 1, comprenant de plus l'étape suivante :
- après la libération de la pièce à travailler du système d'orientation, la modification de la vitesse de la pièce à travailler à une seconde vitesse (v2) dans une section de compensation, en particulier pour la correction d'un temps de changement de lot et/ou pour l'ajustement de la distance entre les pièces.

3. Procédé selon la revendication 1, dans lequel le dispositif d'orientation comprend de plus une section de compensation (20) qui présente au moins le dispositif de transport (21, 22) pour le déplacement de la pièce à travailler (40) dans le sens de transport (50), en particulier une courroie de transport.

4. Procédé selon l'une quelconque des revendications précédentes, pour lequel le système d'orientation présente au moins une came (12) qui peut pénétrer par un déplacement de l'élément porteur (11) dans le plan du transport.

5. Procédé selon la revendication 4, pour lequel le système d'orientation présente au moins deux cames (12) sur l'élément porteur (11), dans lequel les cames (12) sont espacées l'une de l'autre à équidistance par rapport à la longueur entière de l'élément porteur (11).

6. Procédé selon l'une quelconque des revendications précédentes, pour lequel la section d'orientation (10) présente une pluralité d'éléments porteurs (11) rotatifs qui sont espacés les uns des autres transversalement au sens de transport (50).

7. Procédé selon la revendication 6, pour lequel les éléments porteurs (11) sont entraînés au moyen d'un moteur (13) commun.

8. Procédé selon l'une quelconque des revendications précédentes, **caractérisé en ce que** le dispositif d'orientation présente une pluralité de dispositifs de transport (21, 22), dans lequel un dispositif de transport (21, 22) est agencé de manière contiguë à un élément porteur (11).

9. Procédé selon la revendication 8, pour lequel les dispositifs de transport (21, 22) sont entraînés par un moteur (24) commun.

10. Procédé selon l'une quelconque des revendications précédentes, **caractérisé en ce que** la vitesse du dispositif de transport (21, 22) est définie de sorte à être inférieure à la vitesse de l'élément porteur (11).

11. Procédé selon l'une quelconque des revendications 1 à 9, **caractérisé en ce que** la vitesse du dispositif de transport (21, 22) est définie de sorte à être supérieure à la vitesse de l'élément porteur (11).

12. Procédé selon l'une quelconque des revendications précédentes, **caractérisé en ce que** le dispositif d'orientation présente un dispositif de commande pour le réglage et éventuellement la modification de la vitesse de rotation de l'au moins un élément porteur (11) et/ou pour le réglage et éventuellement la modification de la vitesse de l'au moins un dispositif de transport (21, 22).

13. Procédé selon l'une quelconque des revendications précédentes, **caractérisé en ce que** l'élément porteur (11) rotatif est guidé par le biais de poulies de renvoi espacées dans le sens de transport, et se trouvant de préférence dans un plan horizontal, dans lequel de préférence au moins une des poulies de renvoi est entraînée.

14. Machine-outil, en particulier machine d'usinage de chants, avec un dispositif d'orientation qui est conçu pour la mise en oeuvre d'un procédé selon l'une quelconque des revendications précédentes, et au moins une section d'usinage agencée dans le sens de transport de manière subordonnée avec un outil d'usinage, en particulier un outil d'usinage de chants tel qu'une fraise.
